# FASCICULE DE BREVET EUROPEEN

(11) **EP 0 016 839 B1**
(45) Date de publication et mention de la délivrance du brevet: **20.10.1982**
(21) Numéro de dépôt: 79900637.4
(22) Date de dépôt: 06.06.1979
(51) Int. Cl.: B05B 11/00, F04B 19/04

(54) **VAPORISATEUR UTILISABLE A LA FOIS EN POSITION DROITE ET RENVERSEE**
ZERSTÄUBER, DER SOWOHL IM AUFRECHTEN WIE AUCH UMGEDREHTEN ZUSTAND VERWENDBAR IST
SPRAYER USED IN BOTH STANDING AND OVER TURNING ATTITUDES

(30) Priorité: 07.06.1978 JP 77746/78; 07.11.1978 JP 153522/78; 30.11.1978 JP 164781/78
(43) Date de publication de la demande: 15.10.1980
(73) Titulaire: Yoshino Kogyosho Co., Ltd., Tokyo 136 (JP)
(72) Inventeur: KISHI, Takao, 3-2-6 Ojima Koto-ku, Tokyo 136 (JP); HINOKIYAMA, Minoru, 3-2-6 Ojima Koto-ku, Tokyo 136 (JP); NOZAWA, Takamitsu, Suginami-ku, Tokyo 167 (JP)
(74) Mandataire: Mongrédien, André
(86) Numéro de dépôt international: JP7900142
(87) Numéro de publication internationale: WO8000011

## Description

La présente invention concerne un pulvérisateur utilisable aussi bien en position droite qu'en position renversée et capable d'empêcher absolument toute pénétration d'air dans une chambre de mise sous pression, en chacune de ces deux positions.

On connaissait, jusqu'à ce jour, des pulvérisateurs comportant deux tuyaux d'aspiration reliés à l'ouverture d'aspiration d'une pompe et conduisant respectivement au goulot, et à la partie inférieure d'un récipient contenant un liquide, une telle disposition permettant au pulvérisateur de servir aussi bien en position droite qu'en position renversée. Dans un pulvérisateur d'un tel type, le goulot du récipient contenant le liquide doit avoir un diamètre assez grand pour que l'on puisse y enfiler deux tuyaux d'aspiration. De plus, si le diamètre du goulot est faible, il n'est pas possible de maintenir de façon stable le pulvérisateur par le centre de ce goulot et, en raison même de ce manque de stabilité du pulvérisateur, les opérations de pulvérisation du liquide se trouvent gênées.

Dans un pulvérisateur de ce type, la soupape de commutation permettant de brancher le passage d'aspiration sur l'un ou l'autre des deux tuyaux d'aspiration est monté à part de ses tuyaux, ce qui limite fâcheusement l'espace disponible pour un liquide dans le récipient.

Le demandeur a réalisé, de façon expérimentale, un pulvérisateur pouvant servir aussi bien en position droite qu'en position renversée, dans lequel l'ouverture d'spiration prévue pour le fonctionnement en position renversée se trouve à la partie supérieure du cylindre de la pompe. Dans ce cas, le liquide est aspiré par l'ouverture d'aspiration pour le fonctionnement en position renversée, seulement lorsque le piston a été parfaitement remis en place pour donner à la chambre de mise sous pression le volume le plus grand possible, de telle sorte qu'il est nécessaire de prévoir une pompe dont la résistance est suffisante pour supporter un vide poussé. De plus, avec une telle disposition, il est difficile d'introduire par aspiration une quantité assez importante de liquide dans la chambre de mise sous pression.

Par ailleurs, le FR-A-2318685 décrit un pulvérisateur de ce type, comprenant un passage d'aspiration pour le fonctionnement en position renversée et une soupape d'arrêt (44, 37, 37a, 42, 40) logée dans ce passage d'aspiration et conçue pour ne s'ouvrir que lorsque la pression qui règne dans ladite chambre de mise sous pression est descendue à une valeur inférieure à une valeur donnée dans le cas du fonctionnement de ce polvérisateur en position renversée.

Le brevet japonais S310113 (Yoshino) décrit un pulvérisateur utilisable en position droite et en position renversée comportant une pompe (cylindre 4-piston) entourée par un manchon (20) formant avec le cylindre (4) des canaux (25) d'aspiration pour le fonctionnement en position renversée. Une soupape d'arrêt (27) est logée entre ces canaux (25) et la chambre de pompage et elle est conçue pour ne s'ouvrir que dans le cas du fonctionnement de ce pulvérisateur en position renversée. Cette soupape d'arrêt (27) est une soupape d'interdiction d'aspiration d'air dans le cas du fonctionnement en position droite. Le pulvérisateur comporte en outre une soupape d'aspiration pour le fonctionnement en position droite et une soupape d'interdiction d'aspiration d'air (37, 35) pour le fonctionnement en position renversée.

L'invention a pour objet un pulvérisateur utilisable aussi bien en position droite qu'en position renversée, et dans lequel la soupape d'interdiction d'aspiration d'air pour le fonctionnement en position droite est utilisée également comme soupape d'aspiration pour le fonctionnement en position renversée, cette soupape d'aspiration étant actionnée seulement par une dépression, dans la chambre de mise sous pression, qui doit être plus grande que la dépression qui actionne la soupape d'aspiration par le fonctionnement en position droite.

Plus précisément, le pulvérisateur de l'invention se caractérise en ce qu'il comporte:
- une deuxième soupape d'aspiration ménagée dans le second passage d'aspiration, ce second passage d'aspiration étant formé par un manchon ajusté autour du cylindre de la pompe, de telle sorte que la deuxième soupape d'aspiration soit adapté à empêcher l'air de pénétrer à l'intérieur de ladite chambre de mise sous pression lorsque le pulvérisateur est en position droite, et s'ouvre lorsque ledit pulvérisateur est en position renversée sous l'action d'une dépression qui règne dans la chambre de mise sous pression et qui est plus grande que la dépression actionnant la première soupape d'aspiration pour le fonctionnement en position droite, et
- une soupape d'interdiction d'aspiration d'air, prévue pour le fonctionnement en position renversée du pulvérisateur, et disposée dans le premier passage d'aspiration, de telle manière qu'elle empêche l'air de pénétrer dans ladite chambre de mise sous pression lorsque le pulvérisateur est en position renversée.

Conformément à l'invention, on évite de donner au pulvérisateur des dimensions trop grandes, afin de ne pas réduire l'espace disponible pour du liquide dans le récipient.

L'invention vise également, pour le fonctionnement en position renversée, un passage d'aspiration constitué par un manchon extérieur disposé autour du cylindre de la pompe, ce qui diminue le diamètre extérieur de la partie supérieure de ce cylindre et permet de disposer la pompe au centre du goulot du récipient.

D'autres caractéristiques et avantages de l'invention ressortiront mieux de la description qui va suivre, faite en regard des dessins annexés, donnant à titre explicatif mais nullement limitatif, plusieurs formes de réalisation.

Sur ces dessins:
- la figure 1A est une coupe verticale d'un pulvérisateur utilisable aussi bien en position droite qu'en position renversée, ce pulvérisateur constituant une première forme de réalisation de l'invention.
- la figure 1B est une coupe faite dans une partie importante de ce pulvérisateur, montrant en particulier une variante de la soupape d'arrêt disposée dans le passage d'aspiration de liquide, utilisée dans le cas du fonctionnement en position renversée.
- la figure 2A est une coupe verticale d'une seconde forme de réalisation du pulvérisateur selon l'invention;
- les figures 2B et 2C sont respectivement une coupe et une vue en perspective d'une partie importante de cette seconde forme de réalisation du pulvérisateur, ces vues représentant en particulier une variante de la soupape d'arrêt logée dans le passage d'aspiration, et servant au fonctionnement en position renversée.
- la figure 2D est une vue en coupe d'une partie importante d'une autre variante de la soupape d'arrêt;
- la figure 3 est une coupe verticale d'une troisième forme de réalisation du pulvérisateur selon l'invention.
- les figures 4 et "5 sont des coupes verticales, respectivement d'une quatrième et d'une cinquième formes de réalisation du pulvérisateur selon l'invention.

Dans la première forme de réalisation du pulvérisateur selon l'invention (figures 1A et 1B) une pompe 2 est fixée au goulot d'un récipient 1 destiné à contenir du liquide. Une tête de pulvérisation 3 est disposée au-dessus de cette pompe 2. Cette tête 3 est munie d'une buse et elle est attachée à l'extrémité supérieure d'un plongeur 5 qui joue à la fois le rôle de piston pour la pompe 2 et de passage pour le liquide.

Cette pompe 2 comporte une chambre 7 de mise sous pression, délimitée par ce plongeur 5 et par un cylindre associé 6. Ce cylindre plonge dans le récipient 1 et, à son extrémité supérieure, il est relié de façon amovible à l'embouchure de ce récipient 1 au moyen d'un manchon vissé 8. De plus, un ressort hélicoïdal 9 ayant pour rôle de solliciter le plongeur vers le haut est logé dans le cylindre 6. Ce plongeur 5 est introduit dans le cylindre 6 par le côté supérieur de ce dernier pour dominer la force du ressort 9 et il peut coulisser dans ce cylindre. A sa partie inférieure, le cylindre 6 est muni d'une soupape d'aspiration 10, tandis qu'une soupape d'échappement (non représentée) est logée dans la partie supérieure du plongeur 5. En outre, un petit manchon 11 est formé d'un seul tenant avec l'extrémité inférieure du cylindre 6.

Grâce à une telle disposition, on peut, en appuyant sur la tête de pulvérisation 3, mettre sous pression le liquide contenu dans la chambre 7 de façon à ouvrir à force la soupape d'échappement et à pulvériser le liquide par la buse 4. Un tel montage est connu et a déjà été utilisé.

Si l'on ne tient pas compte de la pression interne, on peut utiliser, comme soupape d'aspiration, divers types de soupapes capables de fermer et d'ouvrir le passage aussi bien en position droite qu'en position renversée, par exemple une soupape à bille, ou une soupape en languette. On peut, si on le désire, placer la soupape d'aspiration 10 à la partie supérieure du cylindre 6, bien que, dans la forme de réalisation représentée, cette soupape d'aspiration soit située à la partie inférieure de ce cylindre.

Plusieurs trous, ou alésages, transversaux 12 sont perçés dans la partie intermédiaire du petit manchon 1'1. Ces trous sont destinés à coopérer avec un corps de soupape 13 de forme cylindrique, en un matériau élastique, par exemple en matière plastique molle ou en caoutchouc mou, ce corps de soupape étant logé dans le petit manchon 11. L'ensemble constitué par le corps de soupape 13 et par les trous ou alésages, 1'2 forme une soupape d'arrêt 13A. Le corps cylindrique 1'3 de la soupape présente une base inférieure. Il est prévu un rebord, ou bride, 13a dirigé vers l'intérieur, destiné à empêcher le corps de soupape 13 de se déformer au droit de la base inférieure.

Lorsque le pulvérisateur fonctionne en position droite, le corps cylindrique 13 bouche les trous 12, ce qui empêche toute aspiration d'air par un passage d'aspiration dont il sera question plus foin, destiné au fonctionnement en position renversée.

Au contraire, lorsque le pulvérisateur fonctionne en position renversée, la bille 17a d'une soupape 17 dont il sera question plus loin, destinée à empêcher l'aspiration d'air, est appliquée fortement contre le siège de soupape 16 de forme tronconique.

Par suite, lorsque le vide qui règne dans la chambre de mise sous pression est poussé au-delà d'une valeur donnée, la partie supérieure du corps cylindrique 13 de soupape est rabattue vers l'intérieur de manière à dégager le trou transversal 1'2.

Un manchon 14 est monté autour du cylindre 6.

Dans la face intérieure de ce manchon 14 est pratiqué un passage d'aspiration 15, utilisée dans le cas du fonctionnement en position renversée, ce passage se présentant sous la forme d'une rainure qui va de la partie supérieure du récipient 1 jusqu'au trou, ou alésage, transversal 12 du petit manchon 11. Le manchon 14 présente une partie inférieure 14a, de forme cylindrique et de diamètre réduit par rapport à la partie supérieure du manchon 14. L'extrémité inférieure du cylindre 6 se prolonge, vers le bas, par un petit cylindre 11, de diamètre réduit par rapport au diamètre du cylindre 6. Le petit cylindre 11 est logé à l'intérieur du cylindre 14a. L'extrémité inférieure du petit manchon 11 constitue un siège de soupape 16, de forme tronconique, évasé vers le bas. Une bil!e 17a est introduite dans une partie cylindrique 14a du côté inférieur de ce siège de soupape tronconique, de façon à constituer une soupape 17 destinée à interdire l'aspiration d'air au cours du fonctionnement en position renversée. Une pièce 18 en forme de godet, située dans la partie inférieure cylindrique 14a, empêche cette bille 17a de tomber. Plusieurs rainures 18a sont pratiquées dans la face périphérique extérieure de ce godet 18. Un tuyau d'aspiration 19 qui va jusqu'à la partie inférieure du récipient 1 destiné à contenir un liquide, est disposé à l'extrémité inférieure de l'élément cylindrique inférieur 14a. Par suite, lorsque la pression à l'intérieur de la chambre de mise sous pression 7 est à peu près nulle, dans le cas d'utilisation du pulvérisateur en positon droite, le liquide s'écoule dans cette chambre 7 par le tuyau d'aspiration 19, par la rainure 18a, par le corps cylindrique 13 de la soupape et par la soupape d'aspiration 10. Dans ce cas, la bille 17a n'est pas appliquée fermement contre le siège tronconique de soupape 16, étant donné que le liquide s'écoule à l'extérieur de la pièce 18 en forme de godet.

Il est possible d'obtenir un siège de soupape 16a de forme tronconique en donnant une forme évasée à l'extrémité inférieure du corps cylindrique 13 (figure 1B) au lieu de prévoir un siège tronconique 16 à l'extrémité inférieure du petit manchon 11.

Le fonctionnement du pulvérisateur tel que décrit ci-dessus, pouvant être utilisé aussi bien en position droite qu'en position renversée, est le suivant.

Lorsque l'on appuie sur la tête de pulvérisation 3, le pulvérisateur étant en position droite, le plongeur 5 de la pompe 2 descend. Du fait que la soupape d'aspiration 10 est fermée, le liquide contenu dans la chambre 7 est mis sous pression, de sorte qu'il est envoyé, par l'intermédiaire de la soupape d'échappement (non représentée), dans la buse 4 pour être pulvérisé par cette dernière. La soupape d'échappement se ferme automatiquement lorsque la pression qui règne dans la chambre de mise sous pression baisse, ce qui met fin à la pulvérisation.

Puis, lorsque l'on relâche la tête de pulvérisation 3, cette dernière et le plongeur 5 sont soulevés par le ressort 9 ce qui fait baisser la pression dans la chambre 7 pratiquement jusqu'à un vide relatif. La soupape d'aspiration 10 s'ouvre donc, ce qui permet l'aspiration de liquide par le tuyau d'aspiration 19, par les rainures t8a et par le corps cylindrique 13 de la soupape.

Au cours de cette aspiration, la bille 17a n'est pas en butée contre le siège 16 de forme tronconique, étant donné que cette bille est appliquée, sous l'effet de son poids, contre la pièce 18 en forme de godet, de telle sorte que le liquide s'écoule par les rainures périphériques extérieures 18a de cette pièce 18. Le vide obtenu à l'intérieuer du corps cylindrique 13 de la soupape est un peu plus poussé qu'à l'extérieur de ce même corps. Mais, du fait que la soupape 17 d'interdiction d'aspiration d'air demeure ouverte, le trou, ou alésage, transversal 12 n'est jamais dégagé par le corps cylindrique 13, contrairement à ce qui se passe dans le cas du fonctionnement en position renversée, que l'on décrira plus loin, de telle sorte que l'air ne peut pas pénétrer dans la chambre 7 de mise sous pression.

'Dans le cas d'un fonctionnement en position renversée, le liquide contenu dans la chambre 7 est soumis à une pression ce qui ferme la soupape d'aspiration 10 lorsque l'on appuie sur la tête de pulvérisation 3. Si l'on continue d'appuyer sur cette 3, une pression élévée prend naissance dans la chambre 7, de telle sorte que la soupape d'échappement s'ouvre à force et que le liquide est pulvérisé par la buse 4. Cette soupape d'échappement se ferme automatiquement lorsque la pression de la chambre baisse, et la pulvérisation prend fin.

Lorsque l'on relàche la tête de pulvérisation 3, le plongeur 5 est ramené à sa position initiale sous l'action du ressort 9. Mais, la bille 17a de la soupape 17 d'interdiction d'aspiration d'air vient buter contre le siège de soupape 16, de forme tronconique, sous l'action de son poids. De plus, la soupape d'aspiration 10 s'ouvre. Par conséquent, il règne un vide total dans la chambre 7 et dans le corps cylindrique 13 de la soupape, de telle sorte que ce corps cylindrique dégage le trou transversal 12, ce qui permet au liquide de pénétrer dans la chambre 7 de mise sous pression par le passage d'aspiration 15 du fonctionnement en position renversée et par le trou transversal 12. Etant donné que la soupape 17 d'interdiction d'aspiration d'air demeure fermée, il ne peut pas pénétrer d'air par aspiration dans la chambre 7 par le tuyau d'aspiration 19, bien que, dans ce cas, ce dernier soit à l'air libre. Si ensuite, on appuie sur la tête 3, il se produit une pulvérisation comme décrit plus haut.

Comme on l'a dit précédemment, dans le pulvérisateur utilisable aussi bien en position droite qu'en position renversée conforme à l'invention, il est prévu, à la partie inférieure de la pompe 2, une soupape d'aspiration 10 destinée à fonctionner en position droite, une soupape 13A de forme cylindrique qui joue le rôle de soupape d'interdiction d'aspiration d'air et de soupape d'aspiration utilisées respectivement pour le fonctionnement en position droite et pour le fonctionnement en position renversée, et enfin une soupape d'interdiction d'aspiration d'air 17, pour le fonctionnement en position renversée de telle sorte que, pour ces deux positions, l'air se trouve absolument empêché de pénétrer dans la chambre 7 de mise sous pression et que seul le liquide est aspiré.

La soupape d'aspiration 10, le corps cylindrique de soupape 13 et la soupape 17 d'interdiction d'aspiration d'air permettant au pulvérisateur d'effectuer des pulvérisations aussi bien en position droite qu'en position renversée, sont disposés bout à bout et située dans la partie inférieure de la pompe 2, de sorte qu'ils ne diminuent jamais l'espace destiné au liquide dans le récipient. De plus, si l'on ajoute le corps cylindrique 1'3, le manchon 14 et une soupape 7 d'interdiction d'aspiration d'air à un pulvérisateur de type ordinaire, ce dernier peut fonctionner également en position renversée.

Le passage d'aspiration 15 destiné au fonctionnement en position renversée est constitué par un manchon 14 entourant le cylindre 6 de la pompe 2. Il n'est donc pas nécessaire de donner un grand diamètre à la partie supérieure de cette pompe.

On peut donc facilement attacher la pompe 2 au goulot du récipient et maintenir cette pompe stable au centre de ce goulot, même lorsque ce dernier a un diamètre faible.

On décrira ci-après une seconde forme de réalisation de l'invention, en ce reportant aux figures 2A à 2D. Dans cette forme de réalisation, le corps cylindrique 13 qui constitue la soupape d'arrêt 13A de la première forme de réalisation est situé sur le pourtour extérieur du petit manchon 1'1 du cylindre 6. Si l'on se rapporte à la figure 2A, on voit que le gradin central 21a du corps cylindrique 21 de soupape est maintenu au contact de l'épaulement 22a de la surface intérieure du manchon 22 qui entoure le cylindre 6, de manière à assujettir le corps cylindrique 21 à l'intérieur de ce manchon. Puis, on dispose l'élément cylindrique 21 autour du cylindre 6 par le côté inférieur de ce dernier. Une fois cet élément cylindrique monté, il se forme un passage pour le liquide dans la face intérieure du corps cylindrique 21 et en dehors du petit manchon 11 du cylindre. De plus, plusieurs nervures 23 pratiquées sur la surface périphérique intérieure du manchon 22 à intervalles convenables, sont prévus sur le cylindre 6 pour assujettir le manchon 22 à la pompe 2. Des passages d'aspiration 24, servant au fonctionnement en position renversée, sont alternés avec les nervures 23 et ils communiquent avec la chambre 7 de mise sous pression par la chambre inférieure du petit manchon 11.

Le corps cylindrique 21 de soupape est fixé, par sa partie supérieure, à la surface périphérique intérieure du manchon 22, tandis que la parti inférieure de ce corps 21 constitue une partie 21 basculante, appliquée fortement contre le petit manchon 11 du cylindre 6, de façon absolument étanche à l'air. En outre, la soupape 17 d'interdiction d'aspiration d'air de la première forme de réalisation est constituée comme suit dans la seconde forme de réalisation: la pièce 18 en forme de godet de la première forme de réalisation n'existe plus dans cette seconde forme de réalisation, et il est prévu un élément 25 pour le support de la bille 17a, à la partie inférieure 14a du manchon 22. De plus, le siège 17b de la bille 17a est situé en haut de cette partie inférieure 14a. En outre, un passage 26 en forme de rainure pour le liquide est pratiqué dans la paroi intérieure de cette partie inférieure 14a. Les éléments de cette seconde forme de réalisation autres que ceux qui sont décrits ci-dessus sont identiques à ceux de la première forme de réalisation, et ce second pulvérisateur fonctionne pratiquement de la même manière que celui de la première forme de réalisation, aussi bien en position droite qu'en position renversée, en ce qui concerne l'aspiration du liquide dans la chambre de mise sous pression et l'interdiction de la pénétration d'air dans cette chambre. De plus, cette seconde forme de réalisation assure les mêmes avantages que la première.

La partie basculante 21 b du corps cylindrique 21 de soupape est prévue pour ne fléchir vers le bas, à son extrémité, afin d'ouvrir le passage d'aspiration 24, que lorsqu'il règne pratiquement le vide dans la chambre de mise sous pression 7, pendant le fonctionnement en position renversée.

Les figures 2B et 2C représentent une variante du corps cylindrique 21 de la seconde forme de réalisation. Selon cette variante, un corps cylindrique de soupape 27 est fixé au petit manchon 11 du cylindre 6 et il est prévu, sur le pourtour inférieur de ce corps cylindrique 27, une partie basculante 27a qui vient s'appliquer de façon étanche contre la surface périphérique intérieure du manchon 22. De plus, plusieurs nervures 27b sont prévues sur le pourtour de la partie supérieure du corps cylindrique de soupape 27, de manière à former des passages de liquide entre le corps cylindrique 27 et le manchon 22. Celui-ci est muni intérieurement de nervures 28 destinées à renforcer son accouplement au petit manchon 11.

La figure 2D représente une autre variante de l'élément cylindrique 27 de la seconde forme de réalisation. De ce cas, la partie basculante 27a de l'élément cylindrique 27 représenté sur la figure 2B se présente sous la forme d'une partie basculante 29 dirigée latéralement, servant à assurer un contact étanche, sur son poutour, avec la paroi périphérique intérieure du manchon 22.

On décrira ci-après, en se repportant à la figure 3, une troisième forme de réalisation de l'invention. Dans cette nouvelle forme de réalisation, le corps cylindrique 13 de soupape de la première forme de réalisation est situé sur le pourtour de la partie supérieure du cylindre 6. Le corps cylindrique 31 de cette nouvelle forme de réalisation comporte une base fixée à la partie périphérique supérieure du cylindre 6 de la pompe 2. La partie inférieure du corps cylindrique 31 forme une jupe 31 a qui s'étale vers l'extérieure, et l'extrémité de cette jupe est en contact étanche avec la surface périphérique intérieure du manchon 22.

Les autres parties du pulvérisateur selon cette troisième forme de réalisation sont identiques à celles de la seconde forme de réalisation, et, tout comme le pulvérisateur de la première forme de réalisation, ce nouvel atomiseur peut assurer une aspiration sûre de liquide dans la chambre de mise sous pression, tout en empêchant la pénétration d'air dans cette chambre, aussi bien en position droite qu'en position renversée.

La figure 4 représente une quatrième forme de réalisation de l'invention, suivant laquelle le corps cylindrique 21 utilisé dans la seconde forme de réalisation est intercalé entre le petit manchon 11 du cylindre 6 et un élément inférieur intermédiaire de support, situé dans le manchon 22, sur une partie de ce dernier située au-dessus du siège de soupape 17b. Le corps cylindrique de soupape 42 de cette nouvelle forme de réalisation présente une base attachée à la partie inférieure intermédiaire de support 41, tandis qu'une partie supérieure 42a de se corps, destinée à assurer l'étanchéité, est logée dans le petit manchon 11.

Par conséquent, la chambre 7 de mise sous pression se trouve en communication avec le passage d'aspiration 24, dans le cas du fonctionnement en position renversée, quand cette partie 42a assurant l'étanchéité se déforme vers l'intérieur. Losque cette partie 42a ne se déforme pas, le tuyau d'aspiration de liquide qui part du manchon 22 vers le bas est en communication avec la chambre 7 de mise sous pression par l'intermédiaire du trou, ou alésage, central du corps cylindrique de soupape 42.

Les parties de cette nouvelle forme de réalisation autres que celles qui viennent d'être décrites, sont identiques à celles de la seconde forme de réalisation et le pulvérisateur selon cette quatrième forme de réalisation est en mesure d'aspirer du liquide dans la chambre de mise sous pression 7, aussi bien en position droite qu'en position renversée, tout en empêchant la pénétration d'air dans cette chambre.

La figure 5 représente une cinquième forme de réalisation, selon laquelle le corps cylindrique de soupape 42 utilisé dans la quatrième forme de réalisation, est maintenu dans le petit manchon 11 du cylindre 6. Le corps cylindrique 51 de soupape présente une base supérieure fixée fermement à l'intérieur du petit manchon 11, tandis qu'une jupe inférieure 51a de ce corps cylindrique assure un contact étanche avec la soupape périphérique intérieure d'un manchon 52. Celui-ci est destiné à porter le cylindre 6 et il a le même diamètre extérieur sur toute sa longueur. Le passage d'aspiration 53 destiné au fonctionnement en position renversée, n'existe que sur un côté de la partie supérieure du manchon 52. Les autres parties du pulvérisateur selon cette cinquième forme de réalisation sont identiques à celles de la seconde forme de réalisation.

Dans cette cinquième forme de réalisation du pulvérisateur, la chambre 7 de mise sous pression communique avec un passage 53 pour le fonctionnement en position renversée, losque la jupe 51 a se déforme vers l'intérieur. Ce pulvérisateur peut donc, tout comme celui de la première forme de réalisation, aspirer du liquide dans sa chambre de mise sous pression, tout en empêchant la pénétration d'air dans cette chambre, aussi bien en position droite qu'en position renversée, et il assure ainsi les mêmes avantages que celui de la première forme de réalisation.

## Revendications

1. Pulvérisateur utilisable aussi bien en position droite qu'en position renversée, comportant une pompe (2) constituée par un cylindre (6) et un piston (5), ladite pompe étant adaptée pour être actionnée par l'action verticale d'une tête de pulvérisation (3) de telle manière que lorsque ladite tête de pulvérisation s'éloigne d'une chambre de mise sous pression (7), la pression à l'intérieur de la chambre de mise sous pression (7) définie par le piston (5) et le cylindre (6) décroît jusqu'à ce qu'une dépression y règne, de telle sorte qu'un liquide soit aspiré d'un réservoir à liquide (1) dans ladite chambre de mise sous pression (7) à travers une première soupape d'aspiration (10) ménagée dans la chambre de mise sous pression (7) et un premier passage d'aspiration (14a) pour le fonctionnement en position droite ou un second passage d'aspiration (15) pour le fonctionnement en position renversée, tandis que lorsque ladite tête de pulvérisation (3) approche de la chambre de mise sous pression (7), une pression élevée est établie dans ladite chambre de mise sous pression (7) de manière à ouvrir à force une soupape d'échappement lorsque la pression dépasse une valuer prédéterminée, de manière à pulvériser ledit liquide par une buse (4) prévue dans la tête de pulvérisation (3), caractérisé en ce qu'il comporte:
- une deuxième soupape d'aspiration (13A) ménagée dans le second passage d'aspiration (15), ce second passage d'aspiration (15) étant formé par un manchon (14, 22) ajusté autour du cylindre de la pompe (2), de telle sorte que la deuxième soupape d'aspiration (13A) soit adaptée à empêcher l'air de pénétrer à l'intérieur de ladite chambre de mise sous pression (7) lorsque le pulvérisateur est en position droite, et s'ouvre lorsque ledit pulvérisateur est en position renversée sous l'action d'une dépression qui règne dans la chambre de mise sous pression et qui est plus grande que la dépression actionnant la première soupape d'aspiration (10) pour le fonctionnement en position droite, et
- une soupape d'interdiction d'aspiration d'air (17), prévue pour le fonctionnement en position renversée du pulvérisateur, et disposée dans le premier passage d'aspiration (14a) de telle manière qu'elle empêche l'air de pénétrer dans ladite chambre de mise sous pression (7) lorsque le pulvérisateur est en position renversée.

2. Pulvérisateur selon la revendication 1, caractérisé par le fait que la deuxième soupape d'aspiration (13A) comporte un trou, ou alésage (12), transversal pratiqué dans une partie inférieure dudit cylindre (6) et un corps cylindrique de soupape (13) fixé à l'intérieur ou à l'extérieur de ladite partie dudit cylindre (6) dans laquelle est percé ce trou (12).

## Claims

1. An atomizer usable as well in upright as in inverted posture, including a pump (2) consisting of a cylinder (6) and a piston (5), said pump being adapted to be actuated under the vertical action of an atomizing head (3) in such manner that when said atomizing head is moving apart from a pressurizing chamber (7), the pressure within the pressurizing chamber (7) defined by said piston (5) and cylinder (6) decreases until a vacuum is created therein, so that a liquid may be sucked from a liquid vessel (1) into said pressurizing chamber (7) through a first suction valve (10) arranged in said pressurizing chamber (7) and a first suction passage (14a) for operation in the upright posture or a second suction passage (1'5) for operation in the inverted posture, while when said atomizing head (3) moves closer to the pressurizing chamber (7), a high pressure is created in said pressurizing chamber (7) so as to forcedly open an exhaust valve when the pressure exceeds a predetermined value, in such manner as to atomize said liquid through a nozzle (4) in said atomizing head (3), characterized in that it comprises:
- a second suction valve (13A) arranged in the second suction passage (15), said second suction passage (15) consisting of a sleeve (14, 22) fitted about the cylinder of pump (2), in such manner that the second suction valve (13A) is arranged to prevent the ingress of air into said pressurizing chamber (7) when the atomizer is in its upright posture, and will open when said atomizer is in its inverted posture under the action of avacuum which is created in the pressurizing chamber and is greater than the vacuum actuating the first suction valve (10) for operation in upright posture, and
- an air-suction preventing valve (17), provided for operation in the inverted posture of the atomizer, and so arranged within the first air-suction passage (14a) as to prevent the ingress of air into said pressurizing chamber (7) when the atomizer is in its inverted posture.

2. An atomizer according to claim 1, characterized in that the second suction valve (13A) has a transverse hole, or bore (12), made in a lower portion of said cylinder (6), and a cylindrical valve body (13) secured inside or outside said portion of said cylinder (6) wherein said hole (12) is made.

## Patentansprüche

1. Aufrecht sowie überkopf stehend verwendbarer Zerstäuber mit einer aus einem Zylinder (6) und einem Kolben (5) gebildeten Pumpe (2), welche durch senkrechte Einwirkung auf einen Zerstäuberkopf (3) derart betätigbar ist, dass sich der Druck in einer durch den Kolben (5) und den Zylinder (6) begrenzten Druckkammer (7) bei einer Bewegung des Zerstäuberkopfs (3) weg von der Druckkammer (7) verringert, bis darin ein Unterdruck herrscht, wodurch eine Flüssigkeit aus einem Flüssigkeitsbehälter (1) über ein in der Druckkammer (7) angeordnetes erstes Ansaugventil (10) und, in aufrechter Stellung, über eine erste Ansaugleitung (14a) oder, in Oberkopfstellung, über eine zweite Ansaugleitung (15) in die Druckkammer (7) gesaugt wird, während bei einer Annäherung des Zerstäuberkopfs (3) an die Druckkammer (7) ein Überdruck in der Druckkammer (7) entsteht, wodurch bei Überschreitung eines vorbestimmten Überdrucks ein Auslassventil geöffnet wird, um die Flüssigkeit aus einer im Zerstäuberkopf (3) vorgesehenen Düse (4) zu zerstäuben, dadurch gekennzeichnet, dass in der durch eine den Zylinder der Pumpe (2) umgebende Buchse (14, 22) gebildeten zweiten Ansaugleitung (15) ein zweites Ansaugventil (13A) derart angeordnet ist, dass es den Eintritt von Luft in die Druckkammer (7) in der aufrecht stehenden Stellung des Zerstäubers verhindert und sich in der Überkopfstellung des Zerstäubers unter Einwirkung eines in der Druckkammer herrschenden Unterdrucks, welcher grösser ist als der Unterdruck für die Betätigung des ersten Ansaugventils (10) für die Betätigung in aufrechter Stellung, öffnet, und dass in der ersten Ansaugleitung (14a) ein das Ansaugen von Luft bei Betätigung des Zerstäubers in überkopfsteIlung verhinderndes Ventil (17) derart angeordnet ist, dass es den Eintritt von Luft in die Druckkammer (7) in der Überkopfstellung des Zerstäubers verhindert.

2. Zerstäuber nach Anspruch 1, dadurch gekennzeichnet, dass das zweite Ansaugventil (13A) eine in einem unteren Teil des Zylinders (6) geformte Querbohrung (12) sowie einen zylindrischen Ventilkörper (13) aufweist, welcher an der Innenseite oder der Aussenseite des die Querbohrung (12) aufweisenden Teils des Zylinders (6) befestigt ist.
